# EUROPÄISCHE PATENTSCHRIFT

(11) **EP 0 798 439 B1**
(45) Veröffentlichungstag und Bekanntmachung des Hinweises auf die Patenterteilung: **11.08.1999**
(21) Anmeldenummer: 97103456.6
(22) Anmeldetag: 03.03.1997
(51) Int. Cl.: E05C 19/06, E05C 19/02

(54) **Vorrichtung zur Schnappfixierung eines Türflügels**
Device for snap-fixing a door wing
Dispositif pour la fixation par encliquetage d'un battant de porte

(30) Priorität: 28.03.1996 DE 29605810 U
(43) Veröffentlichungstag der Anmeldung: 01.10.1997
(73) Patentinhaber: MAYER & CO., 5020 Salzburg (AT)
(72) Erfinder: Kofler, Gerhard, 5020 Salzburg (AT)
(74) Vertreter: Finsterwald, Manfred, Dipl.-Ing., Dipl.-Wirtsch.-Ing.

(56) Entgegenhaltungen:
- FR-A- 2 451 986
- GB-A- 689 673
- GB-A- 937 016

## Beschreibung

Die Erfindung betrifft eine zur Schnappfixierung eines Türflügels mit einem unter Federvorspannung stehenden, in einem Gehäuse geführten Riegelelement und einem Rastorgan, wobei Riegelelement und Rastorgan bei vorgebbarem Schwenkwinkel des Türflügels, insbesondere in der Schließposition in Eingriff treten und durch ein Verschwenken des Türflügels wieder voneinander trennbar sind.

Bekannte Vorrichtungen dieser Art besitzen ein im Gehäuse axial verschiebbares, unter Federvorspannung stehendes Riegelelement mit endseitig vorgesehenen Auflaufschrägen, über die das Riegelelement beim Auftreffen auf das Rastorgan vertikal angehoben wird und nach Überwinden eines am Rastorgan vorgesehenen Rastvorsprungs in eine Rastmulde gelangen kann. Nachteilig bei diesen bekannten Vorrichtungen ist vor allem, daß sie störend schwergängig sind, weil zur Sicherstellung einer ausreichenden Haltewirkung relativ hohe Vorspannkräfte für das Riegelelement erforderlich sind. Diese hohe Vorspannung führt auch wiederum zu einer Erhöhung der im Betrieb auftretenden Reibungskräfte und damit zu einem entsprechenden Verschleiß.

Aufgabe der Erfindung ist es, eine Vorrichtung der eingangs angegebenen Art mit geringem technischen Aufwand so auszugestalten, daß zum einen höhere Haltekräfte erreicht werden und zum anderen trotz der hohen Haltekräfte eine besondere Leichtgängigkeit gewährleistet werden kann.

Gelöst wird diese Aufgabe nach der Erfindung dadurch, daß das Riegelelement als Riegelwippe ausgebildet und durch das zumindest eine Rastmulde aufweisende Rastorgan unter gleichzeitiger Axialverschiebung um eine Schwenkachse in eine Übertotpunktlage überführbar ist, in der die Riegelwippe in Schrägstellung in der Rastmulde abgestützt ist.

Durch die Ausgestaltung des Riegelelements als Riegelwippe wird während des Vorgangs der Überführung der Riegelwippe in die Rastmulde eine vorteilhafte Kraftuntersetzung hinsichtlich der herrschenden Federvorspannung und damit die angestrebte Leichtgängigkeit erreicht, während in der Fixierungsstellung ein spielfreies Halten des Türflügels aufgrund der Schrägstellung der Riegelwippe sichergestellt ist und außerdem die angestrebt hohe Haltekraft gewährleistet ist, da vor einem Lösen der Fixierung erst die Totpunktstellung der Riegelwippe überwunden werden muß.

Die Riegelwippe kann gemäß spezieller Ausführungsformen der Erfindung über einen Lageransatz in einer gehäusefesten Schwenk-Schiebeführung oder über ein Führungs-Langloch auf einer gehäusefesten Schwenkachse gelagert sein. In beiden Fällen ergibt sich die gleiche vorteilhafte Funktion.

Zweckmäßigerweise ist die Riegelwippe an einem im Gehäuse axial verschiebbar geführten Druckkörper abgestützt, der die Riegelwippe in die Grundstellung, d.h. in die mit der Gehäuselängsachse ausgerichtete Stellung vorspannt, und zwar mittels einer insbesondere hinsichtlich der ausgeübten Federkraft einstellbaren Federeinheit.

Weitere vorteilhafte Ausgestaltungen der Erfindung sind in den Unteransprüchen angegeben und der Beschreibung sowie der Zeichnung zu entnehmen.

Ausführungsbeispiele der Erfindung werden unter Bezugnahme auf die Zeichnung nachfolgend erläutert; in der Zeichnung zeigt:
- Figur 1: eine schematische Vorderansicht der erfindungsgemäßen Vorrichtung bei abgenommenem Gehäusedeckel,
- Figur 2: eine Längsschnittdarstellung der Vorrichtung nach Figur 1, und
- Figur 3: eine schematische Vorderansicht mit abgenommenem Gehäusedeckel einer weiteren Ausführungsform der Erfindung.

Figur 1 zeigt eine Vorrichtung zur Schnappfixierung eines Türflügels mit einem Gehäuse 1, in dem in Axialrichtung verschiebbar gelagert ein Druckkörper 2 angeordnet ist, der unter der Vorspannkraft einer Feder 3 steht.

Der Druckkörper 2 weist eine langlochartige Ausnehmung 4 auf, in deren Bereich sich eine Schraubaufnahme 5 zur Befestigung der Vorrichtung, insbesondere am Blendrahmen einer Türe, befindet.

Durch den Druckkörper 2 ist eine Riegelwippe 6 beaufschlagt, welche in einer Schwenk-Schiebeführung 7 über einen Lageransatz 8 gelagert ist. Die Schwenk-Schiebeführung 7 kann entweder einteilig mit dem Gehäuse ausgebildet oder in einem separaten, mit dem Gehäuse 1 form- und kraftschlüssig kuppelbaren Bauteil ausgebildet sein.

Die Riegelwippe 6 wirkt mit einem zur Befestigung an einem Flügel bestimmten Rastorgan 9 zusammen, das im dargestellten Ausführungsbeispiel mittensymmetrisch ausgebildet ist und für den Links- und Rechtsanschlag jeweils eine Rastmulde 10 aufweist. Jede Rastmulde 10 ist nach außen hin durch einen Rastvorsprung 11 begrenzt. Am unteren Ende des die Schwenk-Schiebeführung 7 aufweisenden Gehäuseteils oder Zusatzteils ist zweckmäßigerweise ein mit dem Rastorgan 9 zusammenwirkender Auflaufbock 12 angeformt, der aber für die Funktion der Vorrichtung zur Schnappfixierung keine Bedeutung hat.

Während in Figur 2 die Riegelwippe 6 in ihrer Grundstellung gezeigt ist, in der sie mit der Gehäuselängsachse ausgerichtet ist, zeigt die Figur 1 die Vorrichtung in der Fixierungsstellung, bei der sich die Riegelwippe 6 in der Rastmulde 10 befindet. Dabei nimmt die Riegelwippe 6 eine Übertotpunktstellung ein, d.h. daß vor einem Lösen der Fixierung die Riegelwippe 6 zunächst in die mit der Gehäuselängsachse ausgerichtete Stellung gebracht werden muß und anschließend ein Schwenken in Gegenrichtung erfolgt, um den Rastvorsprung 11 zu überwinden.

Es ist ersichtlich, daß zur Überwindung des Rastvorsprungs 11 nur eine vergleichsweise geringe Kraft erforderlich ist, da dabei der durch die Länge des Riegelelements gegebene Hebelarm hinsichtlich des Schwenkpunkts wirksam wird, während in der verrasteten Stellung die volle Andrückkraft der Federeinheit 3 zur Verfügung steht und durch die Schrägstellung der Riegelwippe auch einem Spiel in der verriegelten Stellung entgegengewirkt wird.

Figur 3 zeigt eine Variante der Vorrichtung nach Figur 1, bei der die Riegelwippe 6 an einer gehäusefesten Schwenkachse 14 über ein Führungslangloch 15 gelagert ist.

Die Feder 3 ist über ein schematisch dargestelltes Exzenterelement 13 hinsichtlich ihrer Vorspannung einstellbar, was grundsätzlich aber auch für die Ausführungsform nach Figur 1 gilt.

Die Figur 3 zeigt die Vorrichtung im Gegensatzu zur Figur 1 nicht in der verrasteten Stellung, sondern im Moment des Beginns der Verrastung. Wenn das Rastorgan weiter nach links bewegt und damit der Flügel in die Schließstellung gebracht wird, dann wird die Riegelwippe zur Überwindung des Rastvorsprungs 11 einerseits um die Achse 14 gekippt und andererseits entgegen der Kraft der Vorspannfeder 3 unter Verschiebung des Druckkörpers 2 angehoben und schnappt dann in die Rastmulde 10 ein, aus der die Riegelwippe 6 erst nach Überwinden der in Figur 1 gezeigten Übertotpunktlage wieder austreten kann.

Gemäß weiteren Ausgestaltungen der Erfindung kann die Schwenkbewegung der Riegelwippe durch an der Riegelwippe 6 vorgesehene, mit dem Druckkörper 2 zusammenwirkende Ansätze und/oder durch am Druckkörper 2 vorgesehene Ansätze begrenzt werden.

### BEZUGSZEICHENLISTE

- 1: Gehäuse
- 2: Druckkörper
- 3: Feder
- 4: Ausnehmung
- 5: Schraubaufnahme
- 6: Riegelwippe
- 7: Schwenk-Schiebeführung
- 8: Lageransatz
- 9: Rastorgan
- 10: Rastmulde
- 11: Rastvorsprung
- 12: Auflaufbock
- 13: Exzenterelement
- 14: Schwenkachse
- 15: Führungslangloch

## Patentansprüche

1. Vorrichtung zur Schnappfixierung eines Türflügels mit einem unter Federvorspannung stehenden, in einem Gehäuse (1) geführten Riegelelement (6) und einem Rastorgan (9), wobei Riegelelement (6) und Rastorgan (9) bei vorgebbarem Schwenkwinkel des Türflügels, insbesondere in der Schließposition des Türflügels, in Eingriff treten und durch ein Verschwenken des Türflügels wieder voneinander trennbar sind,
dadurch **gekennzeichnet,**
daß das Riegelelement als Riegelwippe (6) ausgebildet und durch das zumindest eine Rastmulde (10) aufweisende Rastorgan (9) unter gleichzeitiger Axialverschiebung in seiner Führungsrichtung um seine Schwenkachse (14) in eine Übertotpunktlage überführbar ist, in der die Riegelwippe (6) in Schrägstellung in der Rastmulde (10) abgestützt ist.

2. Vorrichtung nach Anspruch 1,
dadurch **gekennzeichnet,**
daß die Riegelwippe (6) über einen Lageransatz (8) in einer gehäusefesten Schwenk-Schiebeführung (7) gelagert ist.

3. Vorrichtung nach Anspruch 1,
dadurch **gekennzeichnet,**
daß die Riegelwippe (6) über ein Führungs-Langloch (15) auf einer gehäusefesten Schwenkachse (14) gelagert ist.

4. Vorrichtung nach einem der vorhergehenden Ansprüche,
dadurch **gekennzeichnet,**
daß die Riegelwippe (6) an einem im Gehäuse (1) axial verschiebbar geführten und durch eine Feder (3) beaufschlagten Druckkörper (2) abgestützt ist.

5. Vorrichtung nach einem der vorhergehenden Ansprüche,
dadurch **gekennzeichnet,**
daß die Federvorspannung, insbesondere über ein Exzenterelement (13), einstellbar ist.

6. Vorrichtung nach einem der vorhergehenden Ansprüche,
dadurch **gekennzeichnet,**
daß das Rastorgan (9) mittensymmetrisch ausgebildet ist und für Links-Rechtsanschlag zwei Rastmulden (10) aufweist.

7. Vorrichtung nach einem der vorhergehenden Ansprüche,
dadurch **gekennzeichnet,**
daß die Riegelwippe (6) und/oder der Druckkörper (2) zumindest einen Ansatz zur Schwenkbewegungsbegrenzung aufweist.

8. Vorrichtung nach einem der vorhergehenden Ansprüche,
dadurch **gekennzeichnet,**
daß die Riegelwippe (6) drehsternartig ausgebildet ist.

## Claims

1. Apparatus for the snap fixing of a door leaf with a latch element (6) standing under spring tension and guided in a housing (1) and a catch member (9), with the bolt element (6) and the catch member (9) entering into engagement at predeterminable pivot angles of the door leaf, in particular in the closed position of the door leaf and being separable from one another again by a pivoting of the door leaf, characterised in that the bolt element is formed as a rocking bolt (6) and can be transferred by the catch member (9), which has at least one catch recess (10), about its pivot axis (14), with simultaneous axial displacement in its guide direction into an overdead-centre position in which the rocking bolt (6) is supported in an inclined position in the catch recess (10).

2. Apparatus in accordance with claim 1, characterised in that the rocking bolt (6) is mounted via a bearing projection (8) in a swinging-sliding guide (7) fixed relative to the housing.

3. Apparatus in accordance with claim 1, characterised in that the rocking bolt (6) is mounted on a pivot axis (14) fixed in the housing via an elongate guide slot (15).

4. Apparatus in accordance with one of the preceding claims, characterised in that the rocking bolt (6) is supported on a pressure member (2) which is axially displaceably guided in the housing (1) and acted on by a spring (3).

5. Apparatus in accordance with one of the preceding claims, characterised in that the spring tension can be set, in particular via an eccentric element (13).

6. Apparatus in accordance with one of the preceding claims, characterised in that the catch member (9) is of centrally symmetrical design and has two catch recess (10) for the left and right abutment.

7. Apparatus in accordance with one of the preceding claims, characterised in that the rocking bolt (6) and/or the pressure member (2) have at least one formation for the restriction of the pivotal movement.

8. Apparatus in accordance with one of the preceding claims, characterised in that the rocking bolt (6) is designed in the manner of a rotary star.

## Revendications

1. Dispositif pour la fixation par encliquetage d'un battant de porte, comprenant un élément de verrouillage (6), mis sous précontrainte par un ressort et guidé dans un boîtier (1), et un organe d'enclenchement (9), l'élément de verrouillage (6) et l'organe d'enclenchement (9) venant en engagement pour un angle de pivotement prédéterminé du battant de porte, en particulier dans la position de fermeture du battant de porte, et se séparant à nouveau l'un de l'autre par pivotement du battant de porte,
caractérisé en ce que l'élément de verrouillage et réalisé sous forme de bascule de verrouillage (6), et susceptible d'être passé autour de son axe de pivotement (14) jusque dans une position de dépassement de point mort, au moyen de l'organe d'enclenchement (9) qui comporte au moins un creux d'enclenchement (10), avec déplacement axial simultané dans sa direction de guidage, position dans laquelle la bascule de verrouillage (6) s'appuie en position oblique dans le creux d'enclenchement (10).

2. Dispositif selon la revendication 1, caractérisé en ce que la bascule de verrouillage (6) est montée par l'intermédiaire d'un talon de montage (8) dans un guidage de pivotement/translation (7) solidaire du boîtier.

3. Dispositif selon la revendication 1, caractérisé en ce que la bascule de verrouillage (6) est montée sur un axe de pivotement (14) fixe par rapport au boîtier, par l'intermédiaire d'un trou oblong de guidage (15).

4. Dispositif selon l'une quelconque des revendications précédentes, caractérisé en ce que la bascule de verrouillage (6) est appuyée sur un corps de compression (2) guidé en translation axiale dans le boîtier (1), et sollicité par un ressort (3).

5. Dispositif selon l'une des revendications précédentes, caractérisé en ce que la précontrainte du ressort est réglable, en particulier au moyen d'un élément excentrique (13).

6. Dispositif selon l'une des revendications précédentes, caractérisé en ce que l'organe d'enclenchement (9) est réalisé sous forme symétrique et présente deux creux d'enclenchement (10) pour des portes avec ferrure à gauche ou à droite.

7. Dispositif selon l'une des revendications précédentes, caractérisé en ce que la bascule de verrouillage (6) et/ou le corps de compression (2) comporte au moins un talon pour la limitation du mouvement de pivotement.

8. Dispositif selon l'une des revendications précédentes, caractérisé en ce que la bascule de verrouillage (6) est réalisée à la manière d'une étoile tournante.
